# EUROPÄISCHE PATENTANMELDUNG

(11) **EP 4 759 401 A1**
(43) Veröffentlichungstag der Anmeldung: **17.06.2026**
(21) Anmeldenummer: 24219634.3
(22) Anmeldetag: 12.12.2024
(51) Int. Cl.: B01F 23/237, B01F 25/312, B01F 25/431, B01F 25/4314, B01F 35/512, B01F 35/90

(54) **STATISCHE MISCHVORRICHTUNG**

(71) Anmelder: Fluitec Invest AG, 8413 Neftenbach (CH)
(72) Erfinder: MERKEL, Norbert, 78234 Engen (DE); ROSASCO, Esteban, Elgg 8353 (CH); LINNEPE, Tanja, 58313 Herdecke (DE); STEINEMANN, Finn, 8200 Schaffhausen (DE); GEORG, Alain, 8413 Neftenbach (CH)
(74) Vertreter: Clerc, Natalia

(57) **Zusammenfassung**

Eine statische Mischvorrichtung (9) für eine Mehrphasenströmung mit einer Gasphase und einer Flüssigkeitsphase umfasst ein Rohr (19) und einen Mischeinsatz (3', 4'), die den Strömungskanal bilden, der in dem Rohr (19) angeordnet ist und eine Vielzahl von strömungsbeeinflussenden flächigen Elementen aufweist, die mit einem Katalysator beschichtet sind. Der Mischeinsatz (3", 4") weist eine vorbestimmte Gesamtlänge (Lu"+Lb") auf, wobei die statische Mischvorrichtung (9) im Einsatz gesehen stromaufwärts (29) von der mit dem Katalysatormaterial beschichteten strömungsbeeinflussenden flächigen Elementen einen Abschnitt (3', 3", 53) von unbeschichteten strömungsbeeinflussenden flächigen Elementen über eine Länge (Lu', Lu") aufweist, wobei die unbeschichtete Länge (Lu', Lu") dieses Abschnittes (3', 3") zwischen 40% und 95% der Gesamtlänge (L) des Mischeinsatzes (3, 4) beträgt. Das Rohr (19) ist mit dem Abschnitt (3', 3") von unbeschichteten strömungsbeeinflussenden flächigen Elementen in einer Weise ausgestaltet, dass in der Mehrphasenströmung im Rohr (19) eine Blasenströmung vorliegt, in der die Gasphase gleichmässig in der Flüssigkeitsphase dispergiert.

## Beschreibung

### TECHNISCHES GEBIET

Die vorliegende Erfindung betrifft eine statische Mischvorrichtung, mit in einem Strömungskanal mit einer beliebigen Querschnittsform, der eine Längsachse und einen hydraulischen Innendurchmesser dh aufweist mit mindestens einem im Strömungskanal angeordneten Mischelement und mindestens einem im Strömungskanal mit einem Katalysator beschichteten Mischelement. Die nicht beschichteten und beschichteten Mischelemente besitzen vorzugsweise die gleiche Geometrie, können aber auch unterschiedliche Geometrien und hydraulische Durchmesser dh aufweisen.

### STAND DER TECHNIK

Statische Mischer werden heute in allen Bereichen des Chemieingenieurwesens eingesetzt. Charakteristisch für statische Mischer ist, dass nur die zu mischenden Flüssigkeiten oder Gase bewegt werden. Im Gegensatz zu dynamischen Mischsystemen findet kein Rühren statt, sondern Pumpen, Gebläse oder Kompressoren fördern kontinuierlich die zu mischenden Medien zum Mischrohr, welches mit den Mischelementen ausgerüstet ist. Statische Mischer können generell in folgenden Anwendungsbereichen eingesetzt werden:
- Vermischen von pumpbaren Flüssigkeiten
- Dispergieren und Emulgieren von ineinander unlöslichen Komponenten
- Mischen von reaktiven Flüssigkeiten
- Mischen und Homogenisieren von Kunststoffschmelzen
- Gas-Flüssig-Kontaktieren
- Mischen von Gasen
- Wärmeaustausch von viskosen Stoffen

Eine aus US 3 286 992 A bekannte, als Wendelmischer bezeichneter statischer Mischer weist schraubenförmig gekrümmte, blattartige, abwechselnd links- und rechtsgängige Platten bzw. Mischelemente auf, die mit sich kreuzenden Stirnkanten aneinandergereiht den Strom der zu mischenden Stoffe beim Eintritt in jedes Element aufteilen. Der Strömungskanal ist in jedem der Elemente in Form und Querschnitt gleichbleibend. Der Wendelmischer dient insbesondere zum Mischen im turbulenten Bereich. Im laminaren Bereich ist der Wendelmischer wegen seiner mässigen Mischleistung nur bedingt einsetzbar.

Eine spezielle Familie der statischen Mischer sind die so genannten X-Mischer. Diese bestehen aus sich kreuzenden Stegen oder Platten. Ein aus AT 330 135 B bekannter X-Mischer weist in einem Rohr mindestens einen Mischeinsatz in Form eines Steges und Schlitze aufweisenden Plattenpaares auf. Dabei erstrecken sich jeweils die Stege der einen Platte durch die Schlitze der anderen Platte kreuzend hindurch. Die Platten sind zueinander und zur Achse des Rohres geneigt angeordnet. Der zugeführte Strom der zu mischenden Stoffe wird durch die Stege infolge der Schrägstellung der Platten zeitlich und örtlich versetzt in Teilströme aufgespalten. Bei diesem bekannten Mischer bilden die Stegansätze starke Totzonen, die die Verweilzeit unnötig erhöhen und kritische Flüssigkeiten beschädigen können. Zudem müssen die Platten mit unzähligen Schweissnähten positioniert werden, was zu erhöhter Korrosion führen kann. Das Zusammenstellen der Platten ist sehr zeitaufwändig und daher kostenintensiv. Diese bekannte Vorrichtung dient insbesondere zum Mischen im laminaren Bereich. Im turbulenten Bereich ist sie wegen ihres hohen Druckverlustes nur bedingt einsetzbar.

Die Entwicklung des Mischers gemäss CH 642 564 A5 im Jahr 1979 stellte eine Verbesserung der statischen Mischtechnik für laminar strömende Medien dar. Seither hat sich dieser Mischer bewährt und er wird in einem sehr breiten Feld von Anwendungen mit meist hochviskosen Medien erfolgreich eingesetzt. Die Fig. 1 der CH 642 564 A5 zeigt einen Mischer mit acht Steglagen, auch als 8-Steg-Mischer bezeichnet, mit einem UD-Verhältnis von 1. Der Mischer besitzt einen sehr hohen Druckverlust.

Die als CSE-X Mischer bekannte Geometrie ist in CH 693 560 A5 beschrieben. Diese Patentschrift zeigt eine Vorrichtung zum statischen Mischen, bestehend aus einem rohrartigen Gehäuse mit mindestens einem darin angeordneten Mischeinsatz in Form einer Stege und Schlitze aufweisenden Platte, welche gebogen wird. Vorzugsweise weisen die Platten an den Stegkanten Vorsprünge auf und besitzen elliptische Umfangsformen. Zwei gebogene Platten, bei denen jeweils die Stege der einen Platte durch die Schlitze der anderen Platte hindurchreichen, werden an den Vorsprüngen befestigt. Die Mischeinsätze können im rohrartigen Gehäuse hintereinander positioniert werden, wobei sich die Mischeinsätze direkt berühren oder auch Abstände zwischen den Einsätzen aufweisen können. Die Vorrichtung kann mit dieser einfachen Geometrie in sämtlichen Strömungsbereichen hervorragend mischen. Die Mischgüte wird nur durch die Anzahl der Mischeinsätze und deren Einbaulage bestimmt. Der Mischeinsatz wurde am Markt insbesondere als 4-, 6- und 8-Steg-Konstruktion bekannt und weist ebenfalls einen mit steigender Anzahl Stege zunehmenden, hohen Druckverlust auf.

WO 2009/000642 A1 zeigt eine Mischvorrichtung der eingangs genannten Art, bei der - wie in EP 0 154 013 A1 - die Stege freie Zwischenräume zwischen den Kreuzungsstellen aufweisen. Der in WO 2009/000642 A1 in Fig. 3 dargestellte 5-Steg-Mischer weist ein L/D-Verhältnis von 1 auf. Mit dieser Geometrie wird der Druckverlust erheblich reduziert. Die Konstruktion ist jedoch mechanisch sehr schwach und lässt sich kaum fachmännisch schweissen. Gelötete Versionen sind sehr aufwändig und in der Regel kaum spaltfrei auszuführen.

US 3'918'688 zeigt eine Mischvorrichtung in einem rechteckigen Kanal mit gewellten gestapelten Blechplatten. Sie sind so zusammengestellt, dass eine Vielzahl von geneigten, sich kreuzenden Strömungskanälen entsteht. Die Kanäle in jeder Schicht sind zumindest teilweise miteinander verbunden, um eine Kreuzvermischung zu ermöglichen. Solche Mischergeometrien eignen sich besonders für eine Beschichtung, da diese eine grosse Fläche aufweisen.

In "Statische Mischer und ihre Anwendung" (M. H. Pahl, E. Muschelknautz; Chem.-Ing.-Techn. 52 (1980) Nr. 4, S. 285 - 291) sind zusätzlich eine Vielzahl von statischen Mischern beschrieben.

Die Fachzeitschrift CHEMIE TECHNIK Nr. 5 2004 (33. Jahrgang), beschreibt die mikromakro-Technologie mit statischen Mischern. Unter Mikromakromischern versteht man den gezielten Einsatz von Statikmischern verschiedener Geometrien und Nennweiten. Grundsätzlich muss zuerst eine gleichmässige Vorverteilung im Makro-Mischer erreicht werden, danach wird im Mikro-Mischer eine bestmögliche Feinverteilung erzielt. Als Grundlagen werden typischerweise die CSE-X Mischer eingesetzt.

WO 2008/141472 beschreibt einen Mischer-Wärmetauscher mit gekreuzte Stegplatten der zusätzlich durch die Stegplatte Rohre für einen zusätzlichen Wärmeaustausch aufweist. Neben dem, dass dieses Mischelement sehr gut mischt, vermag es auch die Flüssigkeiten bei grossen Durchsätzen zu temperieren. Zudem weist er eine sehr grosse Oberfläche auf.

Statische Mischer mit katalytisch beschichteten Oberflächen kombinieren zwei wesentliche Funktionen:
- Mischung: Der statische Mischer sorgt dafür, dass die Flüssigkeit und das Gas (z. B. Wasserstoff) gut miteinander gemischt werden und eine turbulente Strömung erzeugt wird, die den Massentransfer zwischen den Phasen optimiert.
- Katalyse: Die katalytische Beschichtung auf den Mischerkanälen oder -elementen sorgt dafür, dass die chemische Reaktion direkt an der Mischeroberfläche stattfindet. In einem Hydrierungsprozess beispielsweise wird der Wasserstoff (H₂) an der mit Katalysator beschichteten Mischeroberfläche adsorbiert, wo die Reaktion mit dem ungesättigten Substrat stattfindet.

Der Vorteil solcher Systeme liegt darin, dass der Stoffaustausch (Gas-Flüssig) und die katalytische Reaktion räumlich und zeitlich eng miteinander gekoppelt werden. Das verbessert die Reaktionsgeschwindigkeit und die Ausbeute der gewünschten Produkte.

WO 2017/106916 AI zeigt eine Offenbarung, die sich auf katalytische statische Mischer beziehen, die katalytisches Material enthalten. Die statischen Mischer können für die Verwendung mit Durchflussreaktoren konfiguriert werden, beispielsweise mit röhrenförmigen Durchflussreaktoren für heterogene Katalysereaktionen. Diese Offenbarung bezieht sich auch auf Verfahren zur Herstellung von statischen Mischern und auf chemische Durchflussreaktoren.

Die DE 40 02 350 A1 zeigt einen Kreislaufreaktor, wo ein statischer Mischer nachgeordnet mit einer fixierten Katalysatorstruktur kombiniert ist, die mit einer katalytischen Substanz beschichtet ist. Der Katalysator besteht aus Festbett-Pellets oder aus Bienenwaben-Strukturen. Kreislaufreaktoren sind in der chemischen Verfahrenstechnik weit verbreitet und werden in vielen industriellen Prozessen eingesetzt, bei denen eine kontinuierliche Reaktion erforderlich ist, insbesondere bei reaktiven Prozessen wie der Hydrierung, Polymerisation oder Katalyse. Diese Reaktoren ermöglichen es, die Reaktionsmischung in einem geschlossenen Kreislaufsystem zu zirkulieren, wodurch die Reaktionsgeschwindigkeit und die Produktqualität optimiert werden. Dennoch gibt es auch Nachteile und Herausforderungen, die mit der Verwendung von Kreislaufreaktoren verbunden sind. Es sind dies:
- Hohe Investitionskosten und komplexe Infrastruktur
- Hoher Energiebedarf
- Gefahr der Ansammlung von Nebenprodukten
- Schwierigkeiten bei der Skalierung
- Gefährdung durch Reaktionsbedingungen

Verschiedene Veröffentlichungen zeigen den kontinuierlichen Einsatz von beschichteten statischen Mischern im Labor. Dazu gehören die Publikationen:
"Continuous flow hydrogenations using novel catalytic static mixers inside a tubular reactor" von A. Avril, C. H. Hornung, A. Urban, D. Fraser, M. Horne, J.-P. Veder, J. Tsanaktsidis,T. Rodopoulos, C. Henry and D. R. Gunasegaram, unter DOI: 10.1039/c6re00188b abrufbar.
"Catalytic Static Mixer-Enabled Hydrogenation of a Key Fenebrutinib Intermediate: Realtime Analysis for a Stable and Scalable Process" von René Lebl, Stephan Bachmann, Paolo Tosatti, Joerg Sedelmeier, Kurt Püntener, Jason D. Williams,, C. Oliver Kappe, Center for Continuous Flow Synthesis and Processing (CC FLOW), Research Center Pharmaceutical Engineering GmbH (RCPE), Inffeldgasse 13, 8010 Graz, Austria, veröffentlicht in https://doi.org/10.1021/acs.oprd.1c00258.
"Hydrogenation of vinyl acetate using a continuous flow tubular reactor with catalytic static mixers" von X. Nguyen, A. Carafa, C.H. Hornung, CSIRO Manufacturing, Bag 10, Clayton South, Victoria, 3169, Australia, veröffentlicht in "Chemical Engineering and Processing - Process Intensification", Volume 124, February 2018, Pages 215-221.

Alle diese Veröffentlichungen zeigen die Vorteile eines kontinuierlichen Reaktorsystems mit vollständig beschichteten statischen Mischelementen. Bei der Analyse von diesen Laborversuchen hat sich jedoch gezeigt, dass die statischen Mischer nicht bei den richtigen verfahrenstechnischen Bedingungen betrieben werden. Meist bewegen sich die Strömungsbedingen im Übergangsbereich und eine feine Gastropfendispersion ist nicht gewährleistet. Somit wird es sehr schwierig die nötigen Scale-up Bedingung für eine untersuchte Reaktion zu schaffen. Trotzdem weisen die vollständig beschichteten statischen Mischer gute Eigenschaften und eine gute Performance auf.

### DARSTELLUNG DER ERFINDUNG

Der Erfindung liegt die Aufgabe zugrunde, eine statische Mischvorrichtung mit einem mit Katalysatormaterial beschichteten Mischeinsatz anzugeben, welche eine verbesserter Dispergierwirkung ohne wesentliche Zunahme eines Druckabfalls hat und welche die vorstehend erwähnten Nachteile nach dem Stand der Technik nicht aufweist.

Diese Aufgabe wird für eine statische Mischvorrichtung mit den Merkmalen des Anspruchs 1 gelöst.

Eine statische Mischvorrichtung für eine Mehrphasenströmung mit einer Gasphase und einer Flüssigkeitsphase umfasst ein Rohr und einen Mischeinsatz, die den Strömungskanal bilden, der in dem Rohr angeordnet ist und eine Vielzahl von strömungsbeeinflussenden flächigen Elementen aufweist, die mit einem Katalysator beschichtet sind. Der Mischeinsatz weist eine vorbestimmte Gesamtlänge auf, wobei die statische Mischvorrichtung im Einsatz gesehen stromaufwärts von der mit dem Katalysatormaterial beschichteten strömungsbeeinflussenden flächigen Elementen einen Abschnitt von unbeschichteten strömungsbeeinflussenden flächigen Elementen über eine Länge aufweist, wobei die unbeschichtete Länge dieses Abschnittes zwischen 40% und 95% der Gesamtlänge des Mischeinsatzes beträgt. Das Rohr ist mit dem Abschnitt von unbeschichteten strömungsbeeinflussenden flächigen Elementen in einer Weise ausgestaltet, dass in der Mehrphasenströmung im Rohr eine Blasenströmung vorliegt, in der die Gasphase gleichmässig in der Flüssigkeitsphase dispergiert.

Die Flüssigkeitsphase kann aus einem Gemisch aus Flüssigkeiten bestehen. Der Begriff im Einsatz stromaufwärts bedeutet die Richtung entgegen der Fliessrichtung der Gasphase und Flüssigkeitsphase. Die Längsrichtung des Rohrs und damit der Mischvorrichtung kann in jede Richtung ausgerichtet sein, vertikal nach oben, vertikal nach unten, horizontal oder geneigt nach oben oder unten.

Die Merkmale des Anspruchs schaffen die erfindungsgemässe Lösung der Aufgabe dadurch, dass die Vorrichtung nun so ausgelegt ist, dass in der Flüssigkeit die Gasblasen klein und fein verteilt sind, dass die Blasen stetig über den ganzen Querschnitt intensiv gemischt werden und dass die Konzentration des gelösten Gases in der Flüssigkeit ausreichend hoch ist, so dass das Katalysatormaterial seine volle Wirkung entfalten kann. Zudem ist es vorteilhaft, dass der beschichtete, statische Mischer eine grosse Oberfläche aufweist und dass der Druckverlust so klein wie möglich ist, da dieser die Löslichkeit im statischen Mischer System direkt beeinflusst. Die allgemein gültige Beschreibung für den Druckverlust lautet: $Δ p = \frac{ξ}{2} ⋅ ρ ⋅ {w}^{2} ⋅ \frac{L}{D}$

*ξ* ist der Widerstandsfaktor des statischen Mischers. Er ist abhängig von Strömungsbereich, also von der Reynolds-Zahl und der Geometrie des Mischers. Die Mischer Geometrie muss einerseits so gewählt werden, dass der Widerstandsfaktor so klein wie möglich ist. Andererseits muss die Geometrie eine möglichst grosse benetzte Fläche aufweisen. Die Widerstandsfaktoren liegen generell im Bereich von 1- 5. Der Einfluss ist in diesem Fall gering. Verändert man zusätzlich den Durchmesser des Mischers, so wird auch der hydraulische Durchmesser und die Geschwindigkeit mit beeinflusst. Mit diesem Parameter kann man den Druckverlust erheblich besser beeinflussen.

Gas-Flüssig-Fest-Reaktionen sind in der chemischen und petrochemischen Industrie weit verbreitet und umfassen zahlreiche Prozesse wie Oxidation, Hydrierung, Synthese von chemischen Verbindungen, Abgasreinigung und Abfallbehandlung. Diese Prozesse bieten hohe Effizienz und Flexibilität, stellen jedoch auch Anforderungen an den Stoffaustausch, die Katalysatoraktivität und die Prozesssteuerung. Die Wahl des geeigneten Reaktordesigns und die Berücksichtigung von thermodynamischen, kinetischen und kinematischen Aspekten sind entscheidend, um diese Prozesse wirtschaftlich und sicher zu betreiben.

Als erster Schritt der Auslegung müssen die Strömungsbedingungen im statischen Mischersystem beschrieben sein. Der VDI-Wärmeatlas (Beispiel: 10. Auflage 2006), veröffentlicht im Springer-Verlag, ISBN: 978-3-642-19981-3) erläutert die Berechnung der Strömungsbedingungen. Diese ist eine bekannte Auslegungsgrundlage, die dem Fachmann bestens bekannt sind und erlaubt vereinfacht die Strömung in folgende Kategorien zu unterteilen:
- Blasenströmung,
- Kolbenblasenströmung,
- Chaotische Strömung oder Schaumströmung,
- Ringsträhnenströmung, und
- Ringströmung.

Als Beispiel soll hier die Hydrierungs-Reaktion dienen. Die erfindungsgemässe Vorrichtung ist jedoch auf alle Gas-Flüssig-Feststoff-Reaktionen anwendbar. Die Hydrierung ist eine chemische Reaktion, bei der Wasserstoff (H₂) in eine chemische Verbindung eingebaut wird. Diese Reaktion wird oft unter Verwendung eines Katalysators durchgeführt und ist eine der wichtigsten Reaktionen in der organischen Chemie und Petrochemie. Sie wird in verschiedenen industriellen Prozessen eingesetzt, insbesondere zur Herstellung von gesättigten Verbindungen aus ungesättigten Vorläufern.

Sind die Strömungsbedingungen definiert und es liegt eine Blasenströmung im System vor, so sind erst jetzt die Grundlagen geschaffen ein skalierbares Reaktorsystem abzubilden. Dabei kann die die Mikromakro-Technologie der Anmelderin angewendet werden, was bedeutet, dass verschiedene Mischer-Geometrien und Mischergrössen abschnittsweise beschichtet oder unbeschichtet mit unterschiedlichen Längen Lm und mit gleichen oder unterschiedlichen hydraulischen Innendurchmesser dh eingesetzt werden können. Das Reaktorsystem kann aber auch nur eine identische Mischer-Geometrie, sowohl beschichtet als auch unbeschichtet, mit einer Elementlänge Le aufweisen. Damit kann über die Anzahl Mischelemente Me die gesamte Länge L des Reaktors berechnet werden. $L = Me ⋅ Le$

Für ein System der Anmelderin gilt für die gesamte Länge L des Reaktors: $L = {{{Me}_{n} ⋅ {Le}_{n}}_{︸}}_{{Lm}_{n}} + {{{Me}_{n + 1} ⋅ {Le}_{n + 1}}_{︸}}_{{Lm}_{n + 1}} + ..$

Nimmt man als Beispiel nun ein Reaktorsystem mit einem runden Kanal mit dem Durchmesser Di und mit identischen Mischelementen so kann die Berechnung des Stoffaustausches einfach dargestellt werden. Die Anzahl der Abschnitte mit unbeschichteten statischen Mischelementen Lmₙ und mit beschichteten statischen Mischelementen Lmₙ₊₁ sind beliebig wählbar. Die beliebige Kombination einer solchen Anordnung mit der Länge L wird als der Reaktor bezeichnet.

Die Grundlagen des Stoffaustauschprozesses ist in jedem verfahrenstechnischen Lehrbuch umfangreich beschrieben und wird in dieser Schrift auf folgende wichtige Kennzahlen reduziert:
- die Reynolds-Zahl,
- die Schmidt-Zahl, und
- die Sherwood-Zahl

Zusammengefasst folgt der Stoffaustausch bei einer Hydrierung vereinfacht folgendem Gesetz, wobei in der Regel die katalytische Reaktion einer Reaktionsordnung 1. Ordnung folgt und in ks berücksichtigt werden muss. ks ist Stoffübergangskoeffizient von der Flüssigphase auf die Feststoffphase. ${MTR}_{{H}_{2}} = \frac{1}{\left(\frac{1}{{k}_{L} ⋅ {a}_{d 32}}+\frac{1}{{k}_{s} ⋅ {a}_{k}}\right)} ⋅ \frac{{p}_{i}}{{H}_{i}}$

Die Reynolds-Zahl Re ist eine dimensionslose Zahl, die in der Strömungsmechanik verwendet wird, um das Verhalten einer Flüssigkeit oder eines Gases in Bezug auf die Strömung zu beschreiben. Sie gibt an, ob eine Strömung laminar oder turbulent ist. Die Beschreibung dieses Patentes gilt für Reynolds-Zahlen von 10 bis 100'000. $Re = \frac{ρ ⋅ w ⋅ D}{η}$

Die Schmidt-Zahl Sc ist eine dimensionslose Zahl, die in der Strömungsmechanik und Thermodynamik verwendet wird, um das Verhältnis von molekularer Diffusion eines Stoffes zu seiner Viskosität zu beschreiben. Die Schmidt-Zahl ist ein nützliches Mass, um das Verhältnis zwischen der diffusionsbedingten und der viskosen Bewegung eines Stoffes in einem Fluid zu verstehen. Sie wird oft verwendet, um den Stofftransport und die Strömungseigenschaften in vielen technischen Prozessen zu beschreiben. Der Mischer gemäss der vorliegenden Erfindung weist Schmidt-Zahlen von 50 bis 2000 aus.

Die Sherwood-Zahl beschreibt das Verhältnis des advektiven Transports (Transport von Materie durch die Strömung) zum diffusiven Transport (Molekulardiffusion) eines Stoffes in einem Fluid. Die Sherwood-Zahl ist ein wichtiger Parameter für die Beschreibung des Stofftransports in Fluiden und hilft das Verhältnis zwischen advektivem und diffusivem Transport zu quantifizieren. Sie ist von entscheidender Bedeutung für die Analyse und das Design von Prozessen, die Massenübertragung beinhalten, wie etwa in chemischen Reaktoren, Luft- und Wasserbehandlungssystemen oder anderen industriellen Anwendungen. $Sh = {c}_{Sh} ⋅ {Re}^{a} ⋅ {Sc}^{b}$

Typische Werte für den Exponenten a in turbulenten Strömungen liegen zwischen 0.33 und 0.67. Der Wert hängt von der Geometrie des Mischers und den spezifischen Strömungsbedingungen ab. Ein höherer Exponent bedeutet eine stärkere Abhängigkeit des Massentransfers von der Strömungsgeschwindigkeit. Der Exponent b beschreibt die Abhängigkeit des Massentransfers von der Schmidt-Zahl, welche das Verhältnis von Viskosität und Diffusionskoeffizient des Gases in der Flüssigkeit darstellt. Die Schmidt-Zahl gibt an, wie leicht sich ein Stoff in der Flüssigkeit verteilt. Ein Wert für b von etwa 0.33 ist in vielen Fällen typisch, wenn die Schmidt-Zahl in einem typischen Bereich liegt (z. B. bei organischen Flüssigkeiten oder in Gas-Flüssig-Reaktionen). *c_{Sh}* sind Werte, die aus Stoffaustausch Messungen erzielt wurden.

Aus der Sherwood-Zahl kann der Stoffaustauschkoeffizient *kₗ* für Gas-Flüssig Prozesse für statische Mischer berechnet werden. Die Stoffaustauschkoeffizienten für Gas-Flüssig Prozesse liegen üblicherweise im Bereich von von 10⁻⁶ bis 10⁻³ m s⁻¹, je nach Art des Prozesses und der Gas-Flüssig-Wechselwirkung. Diese Werte wurden durch Messungen mehrfach bestätigt im in den Grenzbereichen zwischen der Schmidt-Zahl von 100 bis 2000 und der Reynolds-Zahl von 200 bis 20'000 bestätigt. ${k}_{l} = \frac{Sh ⋅ D}{{d}_{h}}$

Die Sherwood-Zahl ist auch ein zentraler Parameter, um den Massenübertragungsprozess zwischen einer Flüssigkeit und einem festen Material zu charakterisieren. In Fest-Flüssig-Systemen, wie sie bei katalytischen Prozessen vorkommen, beschreibt die Sherwood-Zahl, wie effektiv Reaktanten von der Flüssigkeit zur Katalysatoroberfläche transportiert werden, wobei sowohl Diffusion als auch Konvektion eine Rolle spielen. Ein höherer Wert der Sherwood-Zahl zeigt eine effektivere Stoffübertragung an, was in vielen industriellen Prozessen wünschenswert ist. Es kann somit das gleiche Prinzip wie bei Gas-Flüssig Stoffaustausch Prozessen angewendet werden. Einzig folgen katalytische Prozesse in der Regel zusätzlich einer Reaktion 1. Ordnung. Diese Grundlagen sind dem Fachmann bestens bekannt. Für den Stoffaustausch von Flüssigkeit zu einem Feststoff kₛ sind die Werte oft im Bereich von 10⁻³ bis 10⁻² m s⁻¹, da der Transfer zwischen Flüssigkeit und Feststoff üblicherweise effizienter erfolgt. Vergleicht man die Stoffaustauschprozesse gas-flüssig und flüssig-Feststoff so können somit Unterschiede von Faktor 10 bis 10'000 auftreten. Der Fokus sollte also bei ein Gas-Flüssig-Feststoff Prozess in erster Linie auf dem Stoffaustausch gas-flüssig sein.

Anhand eines Beispiels wird der Zusammenhang besser erläutert. Eine Hydrierung mit einem organischen Flüssigkeitsgemisches wird bei 90 l/h bei einem Druck von 80 bar betrieben. Beispiele sind organische Gemische, bei denen das Edukt mit einem Lösungsmittel verdünnt ist. Beispielsweise können die Lösungsmittel Ethanol, Methanol oder THF sein. Diese Daten entsprechen einer typischen Produktionsanwendung in der pharmazeutischen Industrie. Das organische Flüssigkeitsgemisch weist eine Wasserstoffsättigung von C* auf. Je höher der Druck ist, desto höher ist die Flüssigkeit mit Wasserstoff angereichert. Dies ist dem Fachmann wohl bekannt.

Die Wahl des Beispiels fällt auf einen Fluitec CSE-X Mischer mit der Nennweite DN15. Es wird eine Reaktorlänge von L = 2000 mm gewählt. Bei den oben beschriebenen Bedingungen erzielt der CSE-X Mischer eine Blasenströmung mit Blasengrössen von 0.1 bis 0.2 mm was einer spezifischen Fläche von *a*_{*d*32} = 2324 m² m⁻³ entspricht. Der Stoffaustauschkoeffizient beträgt *kₗ* = 1.4 x 10⁻⁴ m s⁻¹. Das sind typische Werte, wie sie bei einem statischen Mischer erwartet werden können. Im Vergleich dazu ist ein Rieselbettreaktor ca. Faktor 50 bis 200 kleiner.

Der *kₗ* · *a*_{*d*32}-Wert ist eine Kennzahl, die den Stoffaustausch an der Grenzfläche zwischen Gas und Flüssigkeit quantifiziert. Im Wesentlichen gibt der *kₗ* · *a*_{*d*32}-Wert an, wie effizient ein bestimmter Stoff (z.B. Wasserstoff) von der Flüssigkeit aufgenommen wird oder umgekehrt. Zu Beginn liegt *kₗ* · *a*_{*d*32} = 0.325 s⁻¹. Dieser nimmt mit der Aufnahme des Gases ab, da sich die Blasengrösse über den Prozess verringert.

Der *kₛ* · *aₖ*-Wert ist ein zentraler Parameter in der Katalyse und Massentransferanalyse von Fest-Flüssig-Systemen. Er gibt Aufschluss darüber, wie effizient Reaktanten in eine katalytische Reaktion überführt werden, und ist ein wichtiges Mass für die Auslegung und Optimierung von Reaktoren in der chemischen Prozessindustrie. Das *aₖ* der statischen Mischvorrichtung ist mit 834 m² m⁻³ bekannt. *kₛ* liegt im Bereich von 10⁻³ bis 10⁻² m s⁻¹. Wählt man einen konservativen Wert von 10⁻³ m s⁻¹ so erhält man *kₛ* · *aₖ=* 0.834 s⁻¹.

Vergleicht man *kₗ* · *a*_{*d*32} = 0.325 s⁻¹ mit dem konservativsten möglichen Wert *kₛ* · *aₖ=* 0.834 s⁻¹ so erkennt man, dass der Stoffaustauschprozess flüssig-fest zu Beginn immer noch mindesten 2,5-mal besser ist als der gas/flüssigseitige Stoffübergang. Wie bereits erwähnt, folgt der katalytische Prozess einer Reaktionsordnung und verändert sich über die Zeit, bzw. über die Länge. Über die Länge L verändern sich somit sowohl der *kₛ* · *aₖ*-Wert als auch *kₗ* · *a*_{*d*32}-Wert. Es kann also keine Aussage gemacht werden, wie gut gleichzeitig die Stoffaustauschvorgänge gas/flüssig und flüssig/feststoffseitig in Funktion der Länge des Mischers stattfinden.

Die EP 3 932 531 verweist auf das Prinzip der segmentalen Analyse für Wärmeübergänge. Die Schrift beschreibt den Temperaturverlauf von Reaktionen mit statischen Mischern. Kommerziell heisst das Produkt Fluitec Kalorimeter und setzt neue Massstäbe bei der thermischen Betrachtung von Prozesse. Da sich Stoffaustauschprozesse analog zu thermischen Prozessen verhalten, wird nun erstmals auch das Prinzip der segmentalen Analyse eingesetzt. Beim Stoffaustauschprozess bildet man entlang der Länge L entsprechende Stoffaustauschbilanzen nach der Gleichung 4, wobei die Länge L virtuell für die Berechnungen in beispielsweise 100 Segmente unterteilt wird. Mit dieser Methode kann sowohl die momentane Konzentration in der Flüssigkeit berechnet, als auch der Verbrauch des Gases in Form des Umsatzes dargestellt werden.

Räumlich vor dem Reaktor werden die Gasphase und die Flüssigkeitsphase zusammengeführt und diese am Anfang des Rohrs in den unbeschichteten Abschnitt mit der Ausbildung einer Blasenströmung geleitet. Dann setzt die Wirkung des unbeschichteten Abschnitts ein und die Flüssigkeitsphase wird angereichert und die Gasphase wird bestmöglich gelöst. Bei Erreichen des beschichteten Abschnitts summiert der Katalysator beispielsweise den H2-Anteil und wandelt diesen um, so dass dazu parallel weiteres Gas derweil gelöst wird.

Weitere Ausführungsformen sind in den abhängigen Ansprüchen angegeben.

### KURZE BESCHREIBUNG DER ZEICHNUNGEN

Bevorzugte Ausführungsformen der Erfindung werden im Folgenden anhand der Zeichnungen beschrieben, die lediglich zur Erläuterung dienen und nicht einschränkend auszulegen sind. In den Zeichnungen zeigen:
- Fig. 1: eine schematische Darstellung des Reaktors;
- Fig. 2: ein Umsatz-Diagramm für drei Reaktoranordnungen, einer vollständig beschichteten statischen Mischvorrichtung nach dem Stand der Technik, einer zu 50% beschichteten Mischvorrichtung und einer zu 12.5% beschichteten Mischvorrichtung;
- Fig. 3A: eine schematische seitliche Querschnittsansicht der statischen Mischvorrichtung mit einem zu 50% der Länge des Rohrs beschichteten Mischeinsatzabschnitt;
- Fig. 3B: eine schematische seitliche Querschnittsansicht der statischen Mischvorrichtung mit einem zu 12.5% der Länge des Rohrs beschichteten Mischeinsatzabschnitt;
- Fig. 4: eine schematische seitliche Querschnittsansicht der statischen Mischvorrichtung in einem kaskadierten Aufbau von einzelnen statischen Mischvorrichtungen;
- Fig. 5: eine schematische seitliche Querschnittsansicht der statischen Mischvorrichtung mit einem Vorsehen von im Durchmesser kleineren Mischeinsatzabschnitten, die als Packung in dem Rohr angeordnet sind;
- Fig. 6: eine abgewandelte Ausführungsform der Ausführung nach Fig. 4, die aber auch nach den Fig. 3A oder 3B einsetzbar ist; und
- Fig. 7: eine abgewandelte Ausführungsform der Ausführung nach Fig. 5.

### BESCHREIBUNG BEVORZUGTER AUSFÜHRUNGSFORMEN

Fig. 1 zeigt eine bevorzugte Reaktoranordnung 9 mit einer ersten statischen Mischvorrichtung 3 und einer zweiten statischen Mischvorrichtung 4, die jeweils eine Länge Lm aufweisen. Die erste statische Mischvorrichtung 3 ist unbeschichtet und die zweite statische Mischvorrichtung 4 ist beschichtet. In der beschichteten statischen Mischvorrichtung 4 ist ein Temperatursensor 5 zur Überwachung der Temperatur eingebaut. Allfällige Heizelemente oder Kühlelemente sind in der Fig. nicht dargestellt. Sie werden in bekannter Weise um den Reaktor herum angeordnet. Der Reaktor 9 hat eine Gesamtlänge L, welche sich aus den beiden Teillängen Lm zusammensetzt und der Länge eines Verbindungsrohrs 11 zwischen den beiden statischen Mischvorrichtungen. Die Teillängen können gleich sein, wie dann in Fig. 3A gezeigt; sie können aber vorteilhafterweise auch ein Verhältnis der Längen von z.B. 8 zu 1 haben, wie es in Fig. 3A gezeigt ist. Der Durchmesser des Rohrs 19 der ersten statischen Mischvorrichtung 3 mit den darin angeordneten unbeschichteten strömungsbeeinflussenden flächigen Elementen kann grösser oder kleiner sein kann als der Durchmesser der zweiten Mischvorrichtung 4 mit den darin angeordneten beschichteten strömungsbeeinflussenden flächigen Elementen.

Vor dem Reaktor 9 bestehen eine Fluidzuführung 1 und eine Gaszuführung 2. Dabei wird ein Gas über eine Gasdosierung und die Flüssigkeit, über eine Fluiddosierung 1 dosiert. Zudem kann optional eine Venturi-Pumpe 10, schematisch dargestellt, vorgeschaltet werden.

Hinter dem Reaktor 9 ist schematisch ein Gasabscheider 6 dargestellt. Das abgeschiedene Gas kann durch die Gasableitung 7 aus dem Prozess entfernt werden, so dass die verbleibende Flüssigkeit frei von Gas dem nächsten Prozessschritt zugeführt werden kann.

In einer besonders bevorzugten Ausführungsform ist die Gasableitung 7 mit dem Gasansaugstutzen 8 der Venturi-Pumpe 10 verbunden, wie in Fig. 1 gezeigt. Dies ermöglicht auch die Nutzung des nicht umgesetzten Gases, zum Beispiel des Wasserstoffes. Es ist auch möglich, die Gaszuführung 2 am Gasansaugstutzen 8 vorzusehen und diese Gase zusammen über die Venturi-Pumpe 10 gemeinsam der Flüssigkeit zuzuführen.

Da ein mit Katalysator beschichteter statischer Mischer 4 kostenintensiv ist, ist der Einsatz eines Reaktors 9 mit einer zweiten statischen Mischvorrichtung 4' oder 4" (wie in Fig. 3A und Fig. 3B gezeigt) mit minimalem Anteil an Katalysatormaterial entscheidend. Fig. 2 zeigt den Umsatz und den Konzentrationsverlauf der Flüssigkeit entlang des Reaktors 9 über die Länge L für drei verschiedene Reaktoranordnungen:
- mit einer vollständig über die Länge L mit Katalysator beschichteten statischen Mischvorrichtung (Stand der Technik)
- mit einer mit 50% beschichtete statische Mischvorrichtung (es werden nur die letzten 50% der statischen Mischvorrichtung mit Katalysator in Bezug auf die Länge beschichtet) (siehe Fig. 3A).
- mit einer mit 12.5% beschichtete statische Mischvorrichtung (es werden nur die letzten 12.5% der statischen Mischvorrichtung mit Katalysator beschichtet) (siehe Fig. 3B).

Fig. 2 zeigt also in einem einzigen Diagramm die Messergebnisse für drei verschiedene Reaktoranordnungen, bei denen es sich zum einen um eine vollständig beschichtete statischen Mischvorrichtung, kurz als 100% Katalysator-Anordnung bezeichnet und nach dem Stand der Technik ausgeführt, des Weiteren um eine zu 50% beschichtete Mischvorrichtung und schliesslich um eine zu 12.5% beschichtete Mischvorrichtung handelt.

Auf der X-Achse 13 ist die Länge L = 2m des Reaktors 9 dargestellt. Die Y-Achse links 12 zeigt den Konzentrationsverlauf, bei dem es sich um die Konzentration des Gases in der Flüssigkeit handelt. Der Wert 0 auf der Achse bedeutet kein angereichertes Gas, der Wert 1 entspricht beispielsweise 1 Gramm Gas pro Liter Flüssigkeit das in der Flüssigkeit gelöst ist. Die Y-Achse rechts 22 zeigt den Umsatz von 0 bis 1. Der Umsatz gibt an, wieviel Gas bei der Reaktion durch den Katalysator verbraucht wurde. Benötigt die Reaktion beispielsweise 0.3 mol pro Liter Gas so wären 50% Umsatz 0.15 mol pro Liter.

Die ausgezogene Linie 31 zeigt die Konzentration des gelösten Gases in der Flüssigkeit über die Länge des Reaktors 9 bei einer vollständig (=100%) beschichteten statischen Mischvorrichtung. Der gröber gestrichelte Verlauf 32 beginnend bei 1 m und der feiner gestrichelte Verlauf 33 beginnend bei 1,75 m zeigen den Konzentrationsverlauf der teils beschichteten statischen Mischvorrichtungen zu 50% bzw. zu 12.5%. Die punktierte Linie 35 zeigt den Konzentrationsverlauf, wenn gar kein Katalysator vorgesehen ist.

Die durchgezogene Linie 41 zeigt den Verlauf des Umsatzes der vollständig beschichteten statischen Mischvorrichtung. Die beiden gestrichelten Linien 42 bzw. 43 zeigen die zu 50% und die zu 12.5% beschichtete statische Mischvorrichtung. Die Umsatzkurve 42 der zu 50% beschichteten statischen Mischvorrichtung beginnt bei der Länge von 1 m und die Umsatzkurve 43 der zu 12.5% beschichteten statischen Mischvorrichtung beginnt bei der Länge von 1.75 m. Im ersten Fall werden 100%, im zweiten Fall werden 98% und im dritten Fall werden 69% Umsatz erzielt.

Die Beschichtung zu 100% bedeutet, dass die Oberfläche der zweiten statischen Mischvorrichtung 4 über ihre gesamte Länge und dabei vollständig mit dem Katalysator belegt ist, wie es aus dem Stand der Technik bekannt ist.

Die Ausgestaltung der Abschnitte der Mischvorrichtung ist besser in den Fig. 3A und 3B zu sehen. Die Fig. 3A zeigt eine schematische seitliche Querschnittsansicht der statischen Mischvorrichtung mit einem zu 50% der Länge des Rohrs 19 beschichteten Mischeinsatzabschnitt 4' und die Fig. 3B zeigt eine schematische seitliche Querschnittsansicht der statischen Mischvorrichtung mit einem zu 12.5% der Länge des Rohrs 19 beschichteten Mischeinsatzabschnitt 4". Dabei ist der statische Mischabschnitt im Querschnitt jeweils als ein Kasten ohne "Innenleben" dargestellt. Diese zusammengesetzten Rechtecke der Fig. 3A und 3B im Querschnitt würden jeweils einen Mischeinsatz darstellen, der in das Rohe 19 eingeschoben werden kann. Er kann dann insbesondere für die Wartung und Regeneration der Katalysatorschicht entfernt werden.

Die Fig. 3B zeigt dann den 12.5% Fall, bei dem der unbeschichtete Abschnitt 3" eine Länge Lu" von 1.75 Meter hat, an den sich ein beschichteter Abschnitt 4" mit einer Länge Lb" von 25 Zentimeter anschliesst. Dabei kann die Beschichtung im Bereich 4" auch nur teilweise sind, auch wenn die vollständige Belegung von Katalysatormaterial in diesem Anschnitt 4" bevorzugt ist.

Die Fig. 4 zeigt eine schematische seitliche Querschnittsansicht der statischen Mischvorrichtung in einem kaskadierten Aufbau von zwei Einheiten K1 und K2 von einzelnen statischen Mischvorrichtungen 3'/4'. Bei vordefinierter Länge des Rohrs 19 kann die Mischvorrichtung durch eine Abfolge von hier zwei, oder auch mehr Kombinationen von unbeschichteten und beschichteten Abschnitten 3' bzw. 4' kaskadiert werden. Das ist insbesondere dann vorteilhaft, wenn die katalytische Reaktion eine Menge von 0.6 mol benötigt, aber die Vorrichtung nur 0.3 mol lösen kann. Dann ist der Einsatz einer Kaskadierung die Lösung. Dies liegt daran, hier mit Verweis auf die 50% Lösung, dass die Kurve 32 der Konzentration nach Übertritt der Blasenströmung nach 1 Meter (Punkt 36 in Fig. 2) von dem unbeschichteten Abschnitt in den beschichteten Abschnitt stark abfällt und sich dann nach einem lokalen Minimum wieder erholt, da durch die an der Katalysatorschicht vorbeistreifenden Blasen der Blasenströmung umgesetzt werden und damit weniger Gas gelöst ist. Daher ist ein weiterer Abschnitt an unbeschichteten strömungsbeeinflussenden flächigen Elementen hilfreich, bevor die Blasenströmung wieder an einer Katalysatorschicht vorbeigeführt wird. Dabei kann der zweite oder weitere Mischeinsatz 4' mit beschichteten Elementen kürzer (Länge Lb') sein als ein vorhergehender Mischeinsatz 4', insbesondere auch in seiner Länge Lb' gegenüber der Länge Lu' des nicjht beschichteten Mischeinsatzes 3'. Mit anderen Worten, bei einer Kaskade können aufeinanderfolgende Kaskadenelemente K2 gegenüber K1 etc. jeweils eine kürzere Gesamtlänge haben und zudem das Längenverhältnis von Lu' zu Lb' ansteigen, also eine immer kürzere Katalysator-beschichtete Mischerstrecke.

Fig. 5 zeigt eine schematische seitliche Querschnittsansicht der statischen Mischvorrichtung mit einem Vorsehen von im Durchmesser kleineren Mischeinsatzabschnitten 51, die als Packung in dem Rohr 19 angeordnet sind. Vorteilhafterweise liegen die Mischeinsatzabschnitte 51 natürlich dicht gepackt aneinander, ggf. kombiniert mit Heiz- oder Kühlelementen (nicht dargestellt). Jeder Mischeinsatzabschnitt 51 hat einen gegenüber dem Rohrdurchmesser sehr geringen Durchmesser, hat aber über die Länge die beiden Abschnitte 53 und 54 an unbeschichteten bzw. beschichteten strömungsbeeinflussenden flächigen Elementen. Prinzipiell können die Elemente 3, 3', 3" oder 53 körperlich getrennt von den Elementen 4, 4', 4" oder 54 angeordnet sein. Es ist aber aus wartungstechnischen Gründen bevorzugt, diese Elemente einstückig auszuführen.

Die Beschichtung zu 50% bedeutet, dass die Oberfläche der zweiten statischen Mischvorrichtung 4 vollständig belegt ist. Es können natürlich bei der Längeneinteilung abwechselnd belegte und nicht belegte Längen wie in Fig. 4 dargestellt vorgesehen sein, oder es sind Mischformen vorgesehen, bei denen sich zudem der Prozentsatz der mit Katalysatormaterial belegten Oberflächen über die Länge ändert, zum Beispiel in einer Sägezahn- oder Sinuskurve um den gewünschten Mittelwert (wie hier 50% oder 12.5%), was einer Kaskadierung entspricht.

Zusammengefasst wird ersichtlich, dass je höher die Flüssigkeiten mit Gas angereichert sind, umso mehr Gas wird von der beschichteten statischen Mischvorrichtung umgesetzt. Es können somit, wenn eine Anreicherung von Gas in die Flüssigkeit vorab entsteht, von den teureren beschichteten statischen Mischvorrichtungen Einsparungen erzielt werden. Es ist dabei nur wesentlich, dass diese erste nicht beschichtete statische Mischvorrichtung 3 so für die vorgesehene Gas-Flüssigkeitskombination ausgelegt ist, dass eine Blasenströmung entsteht und insbesondere spätestens beim Übergangspunkt von einem unbeschichteten in einen beschichteten Abschnitt an den Punkten 36 oder 38 besteht und weiter aufrecht erhalten wird.

Der in der Fig. 2 dargestellte Umsatz bezieht sich auf den Wasserstoff Konsum. In den Beispielen ist der Wasserstoffbedarf für die Reaktion 0.3 mol l⁻¹. 100% Umsatz erreicht, wenn im Reaktor 0.3 mol Wasserstoff in einem Liter Gemisch vollständig umgesetzt sind. Der vollständig beschichtete Mischer, erzielt auch mit dem konservativsten *kₛ*-Faktor von 10⁻³ m s⁻¹, 100% Umsatz. Überraschenderweise wurde festgestellt, dass mit einer teilweise beschichteten, statischen Mischvorrichtung, wo nur die letzten 50% eine Katalysator Beschichtung aufweist, 98% Umsatz erzielt wurde. Ein mit 12.5% beschichteter Reaktor weist einen überraschend hohen Umsatz von 70% auf. Es sind natürlich auch Belegungen mit Katalysatormaterial zwischen 12.5% und 50% möglich, e.g. 30% und andere Zwischenwerte. Insbesondere kann auch eine Belegung von nur 5% vorgesehen sein, was bei einer 2 Meter Rohrlänge einer Katalysatorbeschichtungslänge Lb von nur 10 Zentimeter entspricht.

Die Kurven des Konzentrationsverlaufes in der Flüssigkeit zeigen klar, dass je höher der Anteil des Gases in der Flüssigkeit ist, umso besser wird das Edukt im Gemisch umgesetzt. Dies ist an der Steigung des Umsatzes sehr gut erkennbar. Wenn das gelöste Gas entscheidend für den Stofftransport ist, dann muss der dosierte Molanteil an Wasserstoff höher als der Bedarf für die molekulare Umwandlung sein. Dies kann anhand eines weiteren Beispiels gezeigt werden. Bei der Hydrierung von 5-nitroindol zu 5-aminoindole zeigt die chemische Formel, dass für 0.1 mol l⁻¹ an Edukt mindestens 0.3 mol l⁻¹ an Wasserstoff nötig ist.

Bei einem grossen Volumenstromanteil des Gases verliert der statische Mischer 4 allerdings an Effizienz. Zudem reduziert sich die Verweilzeit im Reaktor. Dieser Grenzwert des Volumenstromanteils liegt bei etwa 60%. Im schlimmsten Fall kann bei einem grossen Volumenstromanteil grösser als etwa 60% je nach Einbaulage (horizontal oder vertikal) die Blasenströmung verschwinden, was dazu führt, dass der Stoffaustausch nicht mehr gewährleistet ist. Es muss also einerseits genügend Wasserstoff dosiert werden, so dass das Edukt umgesetzt werden kann, andererseits müssen die Strömungsbedingungen so gewählt werden, dass im Bereich der mit Katalysatormaterial beschichteten Mischeinsätzen eine Blasenströmung vorliegt.

Mit der Erhöhung des Druckes kann sowohl der Volumenstromanteil des Gases als auch die Löslichkeit C* des Lösungsmittels eingestellt werden. Der Druck kann somit so eingestellt werden, dass das Lösungsmittel im Reaktor so angereichert wird, dass stetig ausreichend Wasserstoff in der Flüssigkeit vorliegt, um die Reaktion zu vollenden.

Ist die maximale Löslichkeit C* kleiner als die benötigte Konzentration für die Reaktion, so kann das System auch mehrstufig betrieben werden. Das bedeutet, dass entweder der Gasvolumenstrom ausreichend hoch gewählt wird und der Reaktor zuerst mit in einen Abschnitt mit unbeschichteten statischen Mischelementen und einem Abschnitt mit beschichteten statischen Mischelementen bestückt ist und dass dies beliebig wiederholt wird, bis der gewünschte Umsatz erreicht ist. Andererseits ist es auch möglich, den Reaktor kaskadiert zu fahren. Das bedeutet, dass bei unzureichenden Strömungsbedingungen für eine einmalige Dosierung, jeweils vor jedem neuen Abschnitt des Reaktors Gas dosiert werden kann. Beispielweise kann der Bedarf für die Reaktion 0.6 mol pro Liter Wasserstoff sein. Die maximale Löslichkeit der Flüssigkeit betrage jedoch nur 0.3 mol pro Liter. Die Flüssigkeit kann sich also nicht höher als 0.3 mol pro Liter anreichern. Dosiert man nun 0.6 mol pro Liter Gas in die Flüssigkeit so wird das Gas nur angereichert, wenn der Mischer über die ganze Länge beschichtet ist. Dies führt zu einer teuren Ausführung mit sehr viel beschichtetem Mischer.

Es muss beim Betrieb besonders geachtet werden, dass die beschichteten statischen Mischelemente 3 und 4 sich nicht zu sehr erwärmen. Ist dies der Fall, so muss der Reaktor 9 kaskadiert betrieben werden. In diesem Fall haben die unbeschichteten statischen Mischelemente neben dem Stoffaustausch auch die Aufgabe das Gemisch wieder zu kühlen. Daher kann der Reaktor mit einem Doppelmantel ausgerüstet werden, der mit einem Heiz- oder Kühlmedium ausgerüstet ist. Es ist zudem sinnvoll in den beschichteten statischen Mischelementen 3 und 4 mindestens einen Temperatursensor zu platzieren, der die Temperatur der Reaktion überwacht.

Ist der Volumenstrom sehr hoch, zum Beispiel 5000 l h⁻¹ so kann sowohl der unbeschichtete statischer Mischer 3 als auch der beschichtete statische Mischer 4 parallelgeschaltet werden. Eine besonders bevorzugte Ausführung liegt vor, wenn der unbeschichtete Mischer einen Strömungskanal aufweist und die beschichteten statischen Mischer parallelgeschaltet werden. Besonders bevorzugte Ausführungsformen sind Vorrichtungen gemäss der Patentschriften EP 1 067 352 A und WO 2008/141472 A. Diese Vorrichtungen können sowohl den Stoffaustausch sicherstellen und grosse Volumenströme kühlen oder beheizen. Es ist auch möglich solche Vorrichtungen zu beschichten.

Typische Beschichtungen sind Nickel-, Palladium, Platin, Palladium auf Aluminiumoxid, Platin auf Aluminiumoxid, Rutenium auf Aluminiumoxid, Bimetallika oder Kohle. Es können auch andere Beschichtungen gewählt werden.

Am Austritt des Reaktors, also nach der unbeschichteten und beschichteten Anordnung der statischen Mischelemente sollte das überschüssige Gas, beispielsweis der Wasserstoff von der Flüssigkeit getrennt werden. Dies kann beispielsweise durch einen Abscheider oder Separator erfolgen. Ein Abscheider ist ein Gerät, das speziell dafür entwickelt wurde, um Gas und Flüssigkeit voneinander zu trennen. Gängigste Methoden sind:
- Gravitationsabscheider: Trennung durch Schwerkraft, einfach, aber langsam.
- Venturi-Abscheider: Nutzung des Venturi-Effekts zur Beschleunigung der Phasentrennung.
- Zyklonabscheider: Durch Zentrifugalkraft erfolgt die Trennung von Gas und Flüssigkeit.
- Filtration oder Membranabscheidung: Trennung durch feine Filter, nützlich für kleine Tröpfchen oder Feststoffe.
- Konditionierung (Abkühlung): Abkühlen, um die Phasen zu trennen.

Vorzugsweise wird ein Gravitationsabscheider benutzt. Ein Gravitationsabscheider nutzt die Schwerkraft, um die Flüssigkeit von Gasen zu trennen. Diese Methode ist kostengünstig, wartungsarm und effektiv bei der Trennung von Phasen mit deutlichen Dichteunterschieden was bei Gas-Flüssig Systemen zu trifft. Ist das Gas getrennt, so kann es aus dem Prozess entfernt werden und die Flüssigkeit kann gasfrei zum nächsten Prozess geführt werden.

Setzt man vor dem Reaktor, also vor der beliebigen unbeschichteten und beschichteten Anordnung der statischen Mischelemente eine Venturi-Pumpe ein, so wird einerseits der Gas-flüssig Stoffaustausch erheblich verbessert. Anderseits vermag das System Gas anzusaugen.

Eine Venturi-Pumpe, Flüssigkeitsstrahl-Vakuumpumpen oder auch Ejektorpumpe genannt ist ein Gerät, das den Venturi-Effekt nutzt, um Flüssigkeiten oder Gase zu fördern. Der Venturi-Effekt beschreibt das Phänomen, bei dem der Druck in einem Rohr sinkt, wenn die Strömungsgeschwindigkeit an einer engen Stelle des Rohrs zunimmt. Diese spezielle Konstruktionsweise wird in der Venturi-Pumpe ausgenutzt, um durch einen Druckabfall eine Flüssigkeit oder ein Gas in einen angeschlossenen Auslass zu saugen. Sie ist dem Fachmann ausreichend bekannt und in der Literatur ausführlich dokumentiert.

Verbindet man nun den Gas-Ansaugstutzen der Venturi-Pumpe mit dem Gravitationsabscheider so entsteht ein Gas-Kreislauf, beispielsweise einen Wasserstoff-Kreislauf, der es erlaubt das überschüssige Gas, welches aus dem Reaktor austritt, ohne zusätzliches Förderorgan wieder zu verwenden. Mit einer gezielten Regelung ist es nun möglich 100% des Wasserstoffgases zu nutzen und zudem sicherzustellen, dass das Gas aus dem Flüssigkeit Strom entfernt ist. Dies ist aber nur möglich, wenn der Druckverlust über den Reaktor klein ist. Eine bevorzugte Ausführung ist, wenn der Druckverlust über den Reaktor < 1 bar, besonders bevorzugt < 0.5 bar ist.

Eine Druckhaltung nach einem Reaktor ist ein wichtiger Aspekt, um eine gleichmässige und konstante Strömung zu gewährleisten. Ein häufig verwendetes System ist die Installation eines Druckregelventils (PRV) nach dem Reaktor. Das Druckregelventil sorgt dafür, dass der Druck auf einem gewünschten Wert gehalten wird, indem es den Durchfluss steuert. Ein Drosselventil kann ebenfalls eingesetzt werden, um den Druck nach dem statischen Mischer zu regeln. Diese Ventile arbeiten, indem sie den Fluss in einem bestimmten Bereich reduzieren, sodass der Druck im gewünschten Intervall bleibt. Die Druckregelung nach einem Reaktor ist dem Fachmann bestens bekannt und wird nicht weiter beschrieben.

Wesentlich ist bei der Druckhaltung, dass durch Erhöhung des Druckes der Volumenstromanteil der Gasphase zur Flüssigkeitsphase reduziert werden kann und insbesondere unter einen vorbestimmten Prozentsatz geregelt werden kann, beispielsweise höchstens 60%.

Fig. 6 zeigt eine abgewandelte Ausführungsform der Ausführung nach Fig. 4, die aber auch nach den Ausführungen wie in Fig. 3A oder 3B gezeigt einsetzbar ist. Dabei ist das Rohr 19' im Bereich der ersten Kaskade K1 mit einem grösseren Durchmesser ausgestaltet. Dieser Durchmesser wird in einem Übergangsbereich 19" auf den Rohrdurchmesser 19 zurückgeführt. In der Regel sind die Rohre 19 und 19' im Gegensatz zur schematischen Darstellung in Fig. 6 konzentrisch geführt. Auch kann der Übergangsbereich 19" anders ausgestaltet sein, beispielsweise wie das Verbindungsrohr 11 aus Fig. 1. Auch kann in anderen Ausführungen der stromabwärts 29 gelegene Rohrabschnitt der Kaskade K2 einen grösseren Durchmesser aufweisen.

In der Ausführung wie in Fig. 6 gezeigt, beinhaltet jeder Rohrabschnitt 19 und 19' eine Kaskade K1 bzw. K2 mit dein Mischeinsätzen 3' und 4'. In anderen Ausgestaltungen kann der erste Rohrabschnitt 19' nur einen unbeschichteten Mischeinsatz 3' enthalten und der zweite Rohrabschnitt 19' nur einen beschichteten Mischeinsatz 4'.

Fig. 7 schliesslich zeigt eine abgewandelte Ausführungsform der Ausführung nach Fig. 5. Der beschichtete Mischeinsatz 54 ist wie in Fig. 5 ausgestaltet, betrifft dann aber nur ein Mischerpaket mit beschichteten Einzelrohren. Als Änderung gegenüber der Fig. 5 ist die Möglichkeit, aber nicht die Notwendigkeit, dargestellt, dass die Rohrdurchmesser der einzelnen beschichteten Mischeinsätze unterschiedlich ist, hier als Mischeinsatz 54' mit grösserem Durchmesser gegenüber dem Mischeinsatz 54.

Der wesentliche Unterschied der Ausführung zwischen Fig. 5 und Fig. 7 liegt darin, dass hier der unbeschichteten Mischeinsatz 53' kein Paket von dünneren Rohren aufweist, sondern wie in Fig. 3A oder Fig. 3B den ganzen Rohrdurchmesser ausfüllt. Dabei ist es möglich, dass diese Ausgestaltung mit einer Veränderung des Rohres 19 einhergeht, dass also die unbeschichtete Länge Lu‴ gegenüber der beschichteten Länge Lb‴ einen grösseren oder kleineren Durchmesser aufweist. Diese Anpassungen im Durchmesser gestatten eine Anpassung der Blasenströmung, insbesondere an der Übergangsfläche 36 oder 38 zwischen den unbeschichteten und beschichteten Bereichen.

### BEZUGSZEICHENLISTE

- 1: Fluidzuführung
- 2: Gaszuführung
- 3: unbeschichteter statischer Mischeinsatz (generisch)
- 3': unbeschichteter statischer Mischeinsatz (50% Ausführung)
- 3": unbeschichteter statischer Mischeinsatz (12.5% Ausführung)
- 4: beschichteter statischer Mischeinsatz (generisch)
- 4': beschichteter statischer Mischeinsatz (50% Ausführung)
- 4": beschichteter statischer Mischeinsatz (12.5% Ausführung)
- 5: Temperatursensor
- 6: Gasabscheider
- 7: Gasableitung des abgeschiedenen Gases
- 8: Gasansaugstutzen
- 9: Reaktoranordnung
- 10: Venturi-Pumpe
- 11: Verbindungsrohr
- 12: Legende der Y-Achse, links, Konzentrationen C
- 13: X-Achse, Länge des Mischers
- 19: Rohr
- 22: Legende der Y-Achse, rechts, Umsatz U_{A}
- 29: Flussrichtung
- 31: Konzentrationsverlauf 100% Katalysator (Stand der Technik)
- 32: Konzentrationsverlauf 50% Katalysator
- 33: Konzentrationsverlauf 12.5% Katalysator
- 35: Konzentrationsverlauf kein Katalysator (Stand der Technik)
- 36: Übertritt von unbeschichtetem in beschichtetem Abschnitt, 50% Beispiel
- 37: Einbrechen des Kozentrationsverlaufes
- 38: Übertritt von unbeschichtetem in beschichtetem Abschnitt, 12.5% Beispiel
- 41: Umsatz 100% Katalysator (Stand der Technik)
- 42: Umsatz 50% Katalysator
- 43: Umsatz 12.5% Katalysator
- 51: statischer Mischeinsatz mit beschichtetem und unbeschichtetem Bereich
- 53: unbeschichteter Bereich
- 54: beschichteter Bereich
- 54': beschichteter Bereich
- 58: Zwischenraum
- 59: Innenrohr für einzelnen kleinen Mischereinsatz eines Pakets
- *a*_{*d*32}: spezifische Oberfläche
- *aₖ*: spezifische Katalysatoroberfläche
- C*: Wasserstoffsättigung der Flüssigkeit
- dh: hydraulischer Durchmesser
- Di: Innendurchmesser des Mischers
- D: Molekularer Diffusionskoeffizient des Stoffes
- Ks: Stoffaustauschkoeffizient flüssig-fest
- *kₗ*: Stoffaustauschkoeffizient gas-flüssig
- *kₛ*: Stoffaustauschkoeffizient flüssig-fest
- K1: erste Kaskade
- K2: zweite Kaskade
- L: Gesamtlänge
- Lm: Länge eines Mischelementes
- Lb': Länge des beschichteten Mischeinsatzes (50 % Ausführung)
- Lb": Länge des beschichteten Mischeinsatzes (12.5 % Ausführung)
- Lb‴: Länge des beschichteten Mischeinsatzes (12.5 % Ausführung) Rohrpaket
- Lu': Länge des unbeschichteten Mischeinsatzes (50 % Ausführung)
- Lu": Länge des unbeschichteten Mischeinsatzes (12.5 % Ausführung)
- Lu‴: Länge des unbeschichteten Mischeinsatzes (12.5 % Ausführung) Vollrohr
- *w*: Geschwindigkeit der Strömung
- *ρ*: Dichte der Flüssigkeit oder des Gases
- *η*: dynamische Viskosität

## Patentansprüche

1. Statische Mischvorrichtung (9) für eine Mehrphasenströmung mit einer Gasphase und einer Flüssigkeitsphase, umfassend ein Rohr (19) und einen Mischeinsatz (3, 4, 51), die den Strömungskanal bilden, der in dem Rohr (19) angeordnet ist und eine Vielzahl von strömungsbeeinflussenden flächigen Elementen aufweist, wobei die strömungsbeeinflussenden flächigen Elemente mit einem Katalysator beschichtet sind, **dadurch gekennzeichnet, dass** der Mischeinsatz (3, 4, 51) eine vorbestimmte Gesamtlänge (L) aufweist, wobei die statische Mischvorrichtung (9) im Einsatz gesehen stromaufwärts (29) von der mit dem Katalysatormaterial beschichteten strömungsbeeinflussenden flächigen Elementen einen Abschnitt (3', 3", 53) von unbeschichteten strömungsbeeinflussenden flächigen Elementen über eine Länge (Lu', Lu") aufweist, wobei die unbeschichtete Länge (Lu', Lu") dieses Abschnittes (3', 3", 53) zwischen 30% und 95% der Gesamtlänge (L) des Mischeinsatzes (3, 4, 51) beträgt, und dass das Rohr (19) mit dem Abschnitt (3', 3", 53) von unbeschichteten strömungsbeeinflussenden flächigen Elementen ausgestaltet ist, so dass in der Mehrphasenströmung im Rohr (19) eine Blasenströmung vorliegt, in der die Gasphase gleichmässig in der Flüssigkeitsphase dispergiert.

2. Statische Mischvorrichtung nach Anspruch 1, bei der für eine vorbestimmte Gasphase, insbesondere Wasserstoff, und eine vorbestimmte Flüssigkeitsphase, das Rohr (19) und der Mischeinsatz (3, 4, 51) ausgelegt sind, so dass die Schmidt-Zahl der Flüssigkeit 50 bis 2000 beträgt und dass die Reynolds-Zahl der Flüssigkeit 10 bis 100'000 beträgt.

3. Statische Mischvorrichtung nach Anspruch 1 oder 2, bei der die unbeschichtete Länge (Lu', Lu") des Abschnittes (3', 3", 53) vom unbeschichteten strömungsbeeinflussenden flächigen Elementen zwischen 60% und 85% der Gesamtlänge (L) des Mischeinsatzes (3, 4, 51) beträgt, bevorzugt zwischen 70% und 80%.

4. Statische Mischvorrichtung nach einem der Ansprüche 1 bis 3, **dadurch gekennzeichnet, dass** das Rohr (19) eine Gesamtlänge aufweist, in der mehrere Mischeinsätze (3, 4, 51), umfassend jeweils in Strömungsrichtung (29) einen Abschnitt (3', 3", 53) von unbeschichteten strömungsbeeinflussenden flächigen Elementen und einen Abschnitt (4', 4", 54) von beschichteten strömungsbeeinflussenden flächigen Elementen, in Kaskade hintereinander das Rohr (19) auffüllend angeordnet sind.

5. Statische Mischvorrichtung nach Anspruch 4, **dadurch gekennzeichnet, dass** die Gesamtlänge (K1, K2) der Mischeinsätze der Kaskade unterschiedlich zueinander ist und/oder dass die Länge des beschichteten Matrixeinsatzes (4') zu der Länge des unbeschichteten Matrixeinsatzes (3') der verschiedenen Mischeinsätze (K1, K2) der Kaskade unterschiedlich zueinander ist, insbesondere in Strömungsrichtung (29) abnimmt.

6. Statische Mischvorrichtung nach einem der Ansprüche 1 bis 5, **dadurch gekennzeichnet, dass** der Volumenstromanteil der Gasphase zur Flüssigkeitsphase höchstens 90%, bevorzugt höchstens 60%, besonders bevorzugt höchstens 50% ist.

7. Statische Mischvorrichtung nach Anspruch 6, **dadurch gekennzeichnet, dass** die statische Mischvorrichtung über eine Druckregelung zur Einstellung, insbesondere zur Erhöhung des Druckes, verfügt, um den Volumenstromanteil der Gasphase zur Flüssigkeitsphase zu steuern.

8. Statische Mischvorrichtung nach einem der vorstehenden Ansprüche 1 bis 7, **dadurch gekennzeichnet, dass** bei Eintritt in das beschichtete statische Mischelement (4, 4', 4", 54) die Konzentration des im Lösungsmittel gelösten Gases mindestens 20% der Sättigungskonzentration C* des Lösungsmittels beträgt.

9. Statische Mischvorrichtung nach einem der vorstehenden Ansprüche 1 bis 8, **dadurch gekennzeichnet, dass** eine Vielzahl von Mischeinsätzen (51) in zugeordneten Mischeinsatzrohren (59) mit einem kleineren Durchmesser als das Rohr (19) als Paket nebeneinander im Rohr (19) der statischen Mischvorrichtung angeordnet sind, wobei jeder dieser Mischeinsätze (51) jeweils in Strömungsrichtung (29) einen Abschnitt (53) von unbeschichteten strömungsbeeinflussenden flächigen Elementen und einen an diesen anschliessenden Abschnitt (54) von beschichteten strömungsbeeinflussenden flächigen Elementen umfasst.

10. Statische Mischvorrichtung nach einem der vorstehenden Ansprüche 1 bis 8, **dadurch gekennzeichnet, dass** einem Abschnitt (3') mit unbeschichteten strömungsbeeinflussenden flächigen Elementen stromabwärts (29) eine Vielzahl von Mischeinsätzen (51) mit beschichteten strömungsbeeinflussenden flächigen Elementen in zugeordneten Mischeinsatzrohren (59) mit einem kleineren Durchmesser als das Rohr (19) als Paket nebeneinander im Rohr (19) der statischen Mischvorrichtung angeordnet sind.

11. Statische Mischvorrichtung nach einem der vorstehenden Ansprüche 1 bis 10, **dadurch gekennzeichnet, dass** der Durchmesser der Mischeinsätze (K1 zu K2; ) und/oder der unbeschichteten und beschichteten Mischeinsätze (3' zu 4'; Lu‴ zu Lb‴) und der zugeordneten Rohre (19 zu 19') unterschiedlich ist, insbesondere in Strömungsrichtung (29) ab- und/oder zunimmt.

12. Statische Mischvorrichtung nach einem der vorstehenden Ansprüche 1 bis 11, **dadurch gekennzeichnet, dass** ein Heizelement oder ein Kühlelement im oder am Rohr (19, 59) vorgesehen ist, so dass die statische Mischvorrichtung heizbar und/oder abkühlbar ist.

13. Statische Mischvorrichtung nach einem der vorstehenden Ansprüche 1 bis 12, **dadurch gekennzeichnet, dass** benachbart zu dem oder den beschichteten statischen Mischeinsätzen mindestens ein Temperatursensor für eine Überwachung der im Rohr (19) ablaufenden Reaktion vorgesehen ist.

14. Verfahren zum Betrieb einer statischen Mischvorrichtung für eine vorbestimmte Gasphase und eine vorbestimmte Flüssigkeitsphase nach einem der vorstehenden Ansprüche 1 bis 13, **dadurch gekennzeichnet, dass** für den Betrieb ein Mischelement in dem Rohr (19) vorgesehen wird, dass die Schmidt-Zahl der Flüssigkeit 50 bis 2000 beträgt und dass die Reynolds-Zahl der Flüssigkeit 10 bis 100'000 beträgt, und dass im Abschnitt (3, 3', 3", 53) der unbeschichteten strömungsbeeinflussenden flächigen Elemente die Mehrphasenströmung im Rohr (19) mindestens beim Übergang in den Abschnitt (4, 4', 4", 54) der mit Katalysatormaterial beschichteten strömungsbeeinflussenden flächigen Elementen eine Blasenströmung vorliegt, in der die Gasphase gleichmässig in der Flüssigkeitsphase dispergiert ist.
